# EUROPÄISCHE PATENTSCHRIFT

(11) **EP 1 352 852 B1**
(45) Veröffentlichungstag und Bekanntmachung des Hinweises auf die Patenterteilung: **22.07.2009**
(21) Anmeldenummer: 03007668.1
(22) Anmeldetag: 03.04.2003
(51) Int. Cl.: B65D 88/12, B65D 90/06, F17C 13/04

(54) **Anschluss-Sammler an einem Silobehälter oder einem Druckbehälter**
Multi-collector on a silo or a pressure vessel
Collecteur de raccords à un silo ou un réservoir sous pression

(30) Priorität: 12.04.2002 DE 20205808 U
(43) Veröffentlichungstag der Anmeldung: 15.10.2003
(73) Patentinhaber: Feldbinder & Beckmann Fahrzeugbau GmbH & Co. KG, 21423 Winsen/Luhe (DE)
(72) Erfinder: Beckmann, Jan-Dirk, 21423 Winsen / Luhe (DE); Feldbinder, Otto, 29643 Neuenkirchen (DE)
(74) Vertreter: Richter, Werdermann, Gerbaulet & Hofmann

(56) Entgegenhaltungen:
- EP-A- 0 468 137
- FR-A- 2 589 833
- GB-A- 2 197 904
- US-A- 2 418 253
- US-A- 3 802 470
- US-A1- 2002 134 793

## Beschreibung

Die Erfindung betrifft einen Anschluss-Sammler an einem Silobehälter, einem Druckbehälter oder dergleichen, als Vorrichtung zum Verbinden des Behälters mit wenigstens zwei Zusatzeinrichtungen, wobei der Anschluss-Sammler wenigstens zwei Anschlüsse für die wenigstens zwei Zusatzeinrichtungen umfasst, wobei eine Befestigungsplatte des Anschluss-Sammlers einen Bereich mit einer zu einem Auflagebereich einer Öffnung des Behälters korrespondierenden Form aufweist und die Öffnung mit dem Anschluss-Sammler verschließbar ist, wozu der Anschluss-Sammler form- und/oder kraftschlüssig mit dem Behälter verbindbar ist, wie er aus der EP-A-0 468 137 bekannt ist.

Silobehälter und Druckbehälter sind in der Regel mit einer Reihe von notwendigem Zubehör ausgestattet. Dieses Zubehör wird an verschiedenen Stellen des Silobehälters oder Druckbehälters angeordnet.

Dazu gehören unter anderem Ventile, insbesondere Einlassventile sowie Entlüftungsventile und Belüftungsventile, aber beispielsweise auch Förderleitungen, Füllstandsgeräte, Abluftfilter, Über- und Unterdrucksicherungen, Silotüren und Mannlöcher sowie Auflockerungseinrichtungen.

Zumeist benötigen die Zubehörteile spezielle Anschlüsse, zumeist Anschlussflansche an unterschiedlichen Stellen des Silobehälters oder Druckbehälters, die hinsichtlich ihrer Durchmesser und ihrer Durchfluss- und Dichtigkeitsanforderungen völlig unterschiedlich sind.

Mit einer ungeplanten, oft nur den örtlichen Gegebenheiten folgenden Anordnung der Anschlussflansche sind jedoch in der Praxis erhebliche Nachteile verbunden. So kommt es zu schwer berechenbaren Spannungen im Druckbehälter durch Einschweißung beziehungsweise Anschweißung von einzelnen Anschlüssen. Des Weiteren entsteht eine unhomogene Oberfläche der Innenwandung, wodurch das Ausflussverhalten negativ beeinflusst wird.

Ein weiteres Problem ist zumeist, dass die Silobehälter- und Druckbehälterwandungen gekrümmt sind, wodurch für jeden einzelnen Anschluss entsprechende Anpassarbeiten notwendig sind.

Der Erfindung liegt daher die Aufgabe zugrunde, eine gattungsgemäße Vorrichtung zu schaffen, welche unter Vermeidung der genannten Nachteile der bekannten Lösungen ein kombiniertes und multifunktionales Bauteil darstellt, mit dem Anschlüsse an Behältern, insbesondere Silobehältern, Druckbehältern oder dergleichen, leicht realisierbar sind.

Die Aufgabe wird durch eine Vorrichtung mit den im Anspruch 1 genannten Merkmalen gelöst.

Durch einen Anschluss-Sammler, der wenigstens zwei Anschlüsse für die wenigstens zwei Zusatzeinrichtungen umfasst, wobei der Anschluss-Sammler form- und/oder kraftschlüssig mit dem Behälter verbindbar ist, können Behälter den technischen Anforderungen und örtlichen Gegebenheiten entsprechend leicht mit den notwendigen Anschlüssen ausgerüstet werden.

Erfindungsgemäß besitzt eine Befestigungsplatte des Anschluss-Sammlers eine konkave oder konvexe Form, die dem Behälter angepasst ist. Dabei weist der Anschluss-Sammler einen Bereich, mit einer der Öffnung des Behälters korrespondierenden Form an seinem äußeren Umfang, auf. Die zu verschließende Öffnung ist dabei eine Ausnehmung in einem, einen Aufnahmebereich ausbildenden Zylindermantel des Silobehälters beziehungsweise des Druckbehälters.

Dadurch, dass der Anschluss-Sammler durch Ausgestaltung seiner Form in eine Silowand anordbar ist und eine entsprechende Krümmung der Silowand nachbilden kann, ist vorteilhaft eine problemlose Einfassung möglich.

Es ergibt sich somit die Möglichkeit einer Anordnung in einem geeigneten, optimalen Bereich im Silobehälter oder Druckbehälter. Eine derartige Anordnung ermöglicht, anstelle der zumeist bevorzugenden Anordnung, beispielsweise im Bereich eines Domdeckelanschlusses, eine flexible Anordnung in weiteren Bereichen der Behälter unter Nutzung der voranstehenden genannten Vorteile zu erreichen.

Es sind wenigstens zwei Anschlüsse für die wenigstens zwei Zusatzeinrichtungen an dem Anschluss-Sammler angeordnet. Die Anschlüsse sind dabei Einschweißstutzen, die im Fußbereich Einschweißflansche aufweisen. Die Einschweißstutzen und Einschweißflansche weisen dabei unterschiedliche Wandstärken, Längen und Durchmesser auf.

Ferner sind die Einschweißstutzen auf verschiedenen Radien des Anschluss-Sammlers anordbar.

Dabei besteht zudem die Möglichkeit, dass der Einschweißflansch des Einschweißstutzens in den im äußeren Umfang des Anschluss-Sammlers liegenden Bereich eingreift, der durch eine angedrehte Fase gekennzeichnet ist.

In diesem Fall weist der Einschweißflansch ebenfalls eine gleichartig ausgebildete Fase auf, die so ausgebildet ist, dass ein absatzfreier Bereich entsteht, an dem der Anschluss-Sammler auf der Öffnung anliegt.

Zudem besitzt mindestens ein Einschweißstutzen auf einem vorgebbaren Durchmesser Bohrungen. Dabei ist in bevorzugter Ausführung mindestens ein Einschweißstutzen so ausgeführt, dass er nicht lotrecht auf dem Anschluss-Sammler angeordnet ist.

Durch diese vorteilhafte Gestaltung des Anschluss-Sammlers wird eine sehr kompakte Bauweise erreicht. Hinzu kommt, dass die einzelnen Anschlüsse für ihren jeweiligen Zweck in jeder Beziehung optimiert gestaltet werden können. Die Wandstärken, Durchmesser und Längen der Einschweißstutzen beziehungsweise der Einschweißflansche, also insgesamt der gesamte Aufbau des Anschluss-Sammlers, können ganz nach den technischen Anforderungen und örtlichen Gegebenheiten gestaltet werden.

Da die Anschlüsse auf dem Anschluss-Sammler konzentriert sind, ergibt sich im Innenraum des Silobehälters eine - bis auf den Bereich des Anschluss-Sammlers selbst - relativ homogene Innenoberfläche, was zu einer optimalen Reinigungsmöglichkeit und Reinigungsfreundlichkeit führt und insbesondere bei Behältern, mit denen unterschiedliche Güter gefahren werden und die daher einer intensiven Zwischenreinigung bedürfen, von großem Vorteil ist.

Es kann davon ausgegangen werden, dass die Einschweißung oder Anschweißung der bisherigen einzelnen Anschlüsse jeweils zu erheblichen Spannungen im Behälter geführt hat. Durch Einsatz des neuartigen Anschluss-Sammlers an Behältern, insbesondere Silobehältern oder Druckbehältern, ergibt sich ein geringerer Schweißverzug durch Reduzierung der Schweißnahtanzahl mit einhergehender Spannungsminimierung in den Behälterwandungen.

Der Silobehälter oder Druckbehälter ist mit einer relativ homogenen Oberfläche und damit einer relativ homogenen Spannungsverteilung konstruierbar und es ist nur die Anschweißung des Anschluss-Sammlers notwendig.

In einer weiteren bevorzugten Ausgestaltung der Erfindung ist es möglich, den Anschluss-Sammler als Gussteil herzustellen, wobei die Gussform alle Anforderungen einer Schweißkonstruktion berücksichtigen kann.

Ferner ist es möglich, einen separat und optimiert gefertigten Anschluss-Sammler zu schaffen, der an dem Behälter an der vorhandenen Öffnung reversibel oder irreversibel anbringbar ist.

Weitere bevorzugte Ausgestaltungen der Erfindung ergeben sich aus den in den Unteransprüchen genannten Merkmalen.

Die Erfindung wird nachfolgend in einem Ausführungsbeispiel anhand der zugehörigen Zeichnungen näher erläutert. Es zeigen:
- Figur 1: eine Schnittdarstellung eines Anschluss-Sammlers entlang der Schnitte A-A, B-B und C-C;
- Figur 2: eine Einzelheit X des Anschluss-Sammlers;
- Figur 3: eine Draufsicht des Anschluss-Sammlers;
- Figur 4: den Schnitt A-A eines ersten Einschweißstutzens;
- Figur 5: eine Draufsicht D auf den Schnitt A-A des ersten Einschweißstutzens;
- Figur 6: den Schnitt B-B eines zweiten Einschweißstutzens und
- Figur 7: den Schnitt C-C eines dritten Einschweißstutzens.

In Figur 1 ist die erfindungsgemäße Vorrichtung, ein Anschluss-Sammler 100, dargestellt. Unterhalb des Anschluss-Sammlers 100 befindet sich eine gedachte, nicht dargestellte Öffnung 12 eines Behälters, insbesondere eines Silobehälters oder eines Druckbehälters.

Der Anschluss-Sammler 100 weist mehrere Einschweißstutzen ESₙ auf, die die Anschlüsse für die Zusatzeinrichtungen darstellen. Es ist ersichtlich, dass ein Einschweißstutzen ES₁ und ein Einschweißstutzen ES₃ lotrecht auf dem Anschluss-Sammler 100 angeordnet sind, während ein Einschweißstutzen ES₂ nicht lotrecht angeordnet ist, sondern in einem bestimmten Winkel bezüglich seiner gedachten lotrechten Mittellinie abweicht. Eine weitere detaillierte Beschreibung der Ausführung und Anordnung der Einschweißstutzen ESₙ erfolgt in den Figuren 3 bis 7.

In Figur 1 ist eine konvexe, kreisrunde Befestigungsplatte 28, die den Grundkörper des Anschluss-Sammlers 100 bildet, dargestellt. Je nach Anforderung ist die Befestigungsplatte 28 des Anschluss-Sammlers 100 auch gerade oder konkav. Grundsätzlich sind alle - je nach Ausgestaltung der Öffnung 12 - geometrischen Formen der Befestigungsplatte 28 denkbar und ausführbar.

Der Anschluss-Sammler 100 weist zudem einen Bereich 10 auf. Der Bereich 10 ist durch eine umlaufende Fase 16 gekennzeichnet. Dieser Bereich 10 der Befestigungsplatte 28 korrespondiert mit der Öffnung 12.

Figur 2 zeigt die Einzelheit X des Anschluss-Sammlers 100. Die kreisrunde Öffnung 12 wird im Ausführungsbeispiel durch einen ebenfalls konvex ausgebildeten Zylindermantel 22 gebildet. Die vom Anschluss-Sammler 100 gebildete, umlaufende Fase 16 des Bereiches 10 korrespondiert mit einem Auflagebereich 30 des Behälters.

Zwischen der Stirnfläche des Auflagebereiches 30 des Zylindermantels 22 und der Befestigungsplatte 28 des Anschluss-Sammlers 100 ist für den Fall einer gewünschten Schweißverbindung auf der der Öffnung 12 zugewandten Seite eine V-Naht und auf dem Auflagebereich 30 und der Stirnfläche der Befestigungsplatte 28 eine Kehlnaht ausbildbar.

Die Einschweißstutzen ES₁ und ES₂ sind in einem Radius 14 vom Mittelpunkt des Anschluss-Sammlers 100 entfernt angeordnet. Der Einschweißstutzen ES₃ ist ebenfalls auf einem Radius 14 angeordnet, der aus Figur 3 ersichtlich ist.

Figur 3 zeigt die Draufsicht auf die Befestigungsplatte 28 des Anschluss-Sammlers 100. Dabei sind die drei Einschweißstutzen ES₁, ES₂ und ES₃ dargestellt. Dem jeweiligen Einschweißstutzen sind Schnitte A-A, B-B und C-C zugeordnet, die im Weiteren erläutert werden. Figur 3 zeigt ferner die Radien 14 der Einschweißstutzen ES₁ und ES₃. Der Einschweißstutzen ES₁ besitzt Bohrungen 18, auf die in Figur 4 näher eingegangen wird.

Figur 4 zeigt den Einschweißstutzen ES₁ im Schnitt A-A. Der Einschweißstutzen ES₁ besteht aus dem Einschweißstutzen ES₁ und einem zugeordneten Einschweißflansch EF₁. Da der Einschweißflansch EF₁ in den Bereich 10 des Anschluss-Sammlers 100 eingreift, weist der Einschweißflansch EF₁ eine Fase 24 auf. Zudem weist der Einschweißstutzen ES₁ Sacklochbohrungen 18 auf, die dazu dienen, den Einschweißstutzen ES₁ mittels geeigneter Verschlusselemente zu verschließen, insbesondere zu verschrauben.

Figur 5 zeigt eine Draufsicht D auf den Einschweißstutzen ES₁. Ersichtlich sind die Bohrungen 18, die auf einem Lochkreisdurchmesser angeordnet sind. Die Anzahl der Bohrungen 18 ist abhängig von den Druckverhältnissen im Behälter und der Materialauswahl der Schrauben.

Figur 6 zeigt den Schnitt B-B des Einschweißstutzens ES₂. Anhand der Figur 6 wird deutlich, dass der Einschweißstutzen ES₂ nicht lotrecht auf dem Anschluss-Sammler 100 angeordnet ist. Die Mittellinie des Einschweißstutzens ES₂ schneidet den Anschluss-Sammler 100 in einem vorgebbaren Winkel.

Der Einschweißstutzen ES₂ weist analog dem Einschweißstutzen ES₁ der Figur 4 ebenfalls im Bereich 10 eines zugehörigen Einschweißflansches EF₂ eine Fase 26 auf, die in einer gleichen Form ausgebildet ist, wie die Fase 16 des Anschluss-Sammlers 100. Somit greift der Einschweißstutzen ES₂ über seinen Einschweißflansch EF₂ in den Bereich 10 ein, ohne die Fase 16 des Anschluss-Sammlers 100, die den Auflagebereich 30 zum Zylindermantel 22 bildet, zu unterbrechen.

Die Fasen 24 und 26 sind stets so ausgebildet, dass sie gemeinsam mit der Fase 16 einen eben aufliegenden und dichtenden Bereich zum Behälter bilden. Durch die Ausbildung der Fasen 24 und 26 an den Einschweißflanschen EFₙ beziehungsweise der Fase 16 der Befestigungsplatte 28 des Anschluss-Sammlers 100 ergibt sich nach Auflegen des Anschluss-Sammlers 100 im Auflagebereich 30 des Behälters eine teilweise formschlüssige Verbindung. Die horizontale Relativbewegung des Anschluss-Sammlers 100 bezüglich des Behälters wird verhindert.

Die Figur 7 zeigt in einem Schnitt C-C den Einschweißstutzen ES₃ mit einem Einschweißflansch EF₃. Dieser Einschweißstutzen ES₃ zeigt die Variabilität der Einschweißstutzen ESₙ bezüglich ihrer Längen, ihrer Durchmesser und ihrer Wandstärken. Da der Einschweißstutzen ES₃ mit seinem Einschweißflansch EF₃ nicht im Bereich 10 des Anschluss-Sammlers 100 angeordnet ist, besitzt er demzufolge keine Fase am Einschweißflansch EF3.

Der Anschluss-Sammler 100 ist mit dem Behälter verschweißbar, so dass eine irreversible Verbindung entsteht, die nur durch Material zerstörende Verfahren wieder aufgehoben werden kann.

Es ist jedoch auch denkbar, den Anschluss-Sammler 100 beispielsweise als Domdeckel mit einer Deckelvorrichtung zu versehen und den Anschluss-Sammler 100 für druckbehaftete Tankfahrzeuge oder pneumatische Druckgefäße oder Mannlöcher zu verwenden. In diesem Fall ergibt sich eine kraft- und formschlüssige Verbindung. Diese reversible Verbindung zwischen Behälter und Anschluss-Sammler 100 weist vorzugsweise eine Dichtung in dem in den Figuren dargestellten Bereich 10 auf.

### BEZUGSZEICHENLISTE

- 100: Anschluss-Sammler
- 10: Bereich
- 12: Öffnung
- 14: Radius
- 16: Fase
- 18: Bohrung
- 22: Zylindermantel
- 24: Fase
- 26: Fase
- 28: Befestigungsplatte
- 30: Auflagebereich
- ESₙ: Einschweißstutzen
- EFₙ: Einschweißflansch

## Patentansprüche

1. Anschluss-Sammler (100) an einem Silobehälter, einem Druckbehälter oder dergleichen, als Vorrichtung zum Verbinden des Behälters mit wenigstens zwei Zusatzeinrichtungen, wobei der Anschluss-Sammler (100) wenigstens zwei Anschlüsse für die wenigstens zwei Zusatzeinrichtungen umfasst, wobei eine Befestigungsplatte (28) des Anschluss-Sammlers (100) einen Bereich (10) mit einer zu einem Auflagebereich (30) einer Öffnung (12) des Behälters korrespondierenden Form aufweist und die Öffnung (12) mit dem Anschluss-Sammler (100) verschließbar ist, wozu der Anschluss-Sammler (100) form- und/oder kraftschlüssig mit dem Behälter verbindbar ist, **dadurch gekennzeichnet,**
a) **dass** die Form der Befestigungsplatte (28) des Anschluss-Sammlers (100) der Form des Behälters angepasst ist und konkav oder konvex ist
b) **dass** die Befestigungsplatte (28) den Bereich (10) an ihrem äußeren Umfang aufweist,
c) **dass** der Bereich (10) des Anschluss-Sammlers (100) eine angedrehte Fase (16) ist,
d) **dass** der Bereich (10) des Anschluss-Sammlers (100) mit dem Auflagebereich (30) der Öffnung (12) eines Zylindermantels (22) des Behälters korrespondiert,
e) **dass** der Anschluss-Sammler (100) mit dem Behälter verschweißt ist,
f) wobei die Anschlüsse Einschweißstutzen (ESₙ) sind, die im Fußbereich Einschweißflansche (EFₙ) aufweisen, die unterschiedliche Wandstärken und Durchmesser aufweisen, und die Einschweißstutzen (ESₙ) unterschiedliche Wandstärken, Längen und Durchmesser aufweisen, und auf verschiedenen Radien (14) des Anschluss-Sammlers (100) angeordnet sind, und wobei mindestens ein Einschweißstutzen (ESₙ) mit seinem Einschweißflansch (EFₙ) in den Bereich (10) des Anschluss-Sammlers (100) eingreift, und
g) **dass** der mindestens ein Einschweißflansch (EFₙ) ebenfalls eine Fase (24, 26) aufweist.

2. Vorrichtung nach Anspruch 1, **dadurch gekennzeichnet, dass** mindestens ein Einschweißstutzen (ESₙ) auf einem vorgebbaren Durchmesser Bohrungen (18) aufweist.

3. Vorrichtung nach einem der vorhergehenden Ansprüche, **dadurch gekennzeichnet, dass** mindestens ein Einschweißstutzen (ESₙ) nicht lotrecht auf dem Anschluss-Sammler (100) angeordnet ist.

4. Vorrichtung nach einem der vorhergehenden Ansprüche, **dadurch gekennzeichnet, dass** der Anschluss-Sammler (100) ein Gussteil ist.

5. Vorrichtung nach einem der vorhergehenden Ansprüche, **dadurch gekennzeichnet, dass** der Anschluss-Sammler (100) mit dem Behälter reversibel verbunden ist.

6. Vorrichtung nach einem der vorhergehenden Ansprüche, **dadurch gekennzeichnet, dass** der Anschluss-Sammler (100) mit dem Behälter irreversibel verbunden ist.

## Claims

1. A connection accumulator (100) on a silo container, a pressure container or similar, as a device for connecting the container with at least two additional devices, wherein the connection accumulator (100) comprises at least two connections for the at least two additional devices, wherein a mounting plate (28) of the connection accumulator (100) comprises an area (10) with a form which corresponds to a contact area (30) of an opening (12) of the container, and the opening (12) can be sealed with the connection accumulator (100), for which purpose the connection accumulator (100) can be connected in a form-fit and/or force-fit manner with the container, **characterized in that**
a) the form of the mounting plate (28) of the connection accumulator (100) is adapted to the form of the container, and is concave or convex
b) the mounting plate (28) comprises the area (10) on its outer circumference
c) the area (10) of the connection accumulator (100) is a cranked bevel (16)
d) the area (10) of the connection accumulator (100) corresponds to the contact area (30) of the opening (12) of a cylinder sheath (22) of the container
e) the connection accumulator (100) is welded to the container
f) wherein the connections are weld-in supports (ESₙ) which comprise in the foot area weld-in flanges (EFₙ) which have different wall thicknesses and diameters, and the weld-in supports (ESₙ) have different wall thicknesses, lengths and diameters and are arranged on different radii (14) of the connection accumulator (100), and wherein at least one weld-in support (ESₙ) grips with its weld-in flange (EFₙ) into the area (10) of the connection accumulator (100), and
g) the at least one weld-in flange (EFₙ) also comprises a bevel (24, 26).

2. A device according to claim 1, **characterized in that** at least one weld-in support (ESₙ) comprises drill holes (18) on a prespecifiable diameter.

3. A device according to any one of the preceding claims, **characterized in that** at least one weld-in support (ESₙ) is arranged on the connection accumulator (100) in a non-perpendicular manner.

4. A device according to any one of the preceding claims, **characterized in that** the connection accumulator (100) is a cast part.

5. A device according to any one of the preceding claims, **characterized in that** the connection accumulator (100) is reversibly connected to the container.

6. A device according to any one of the preceding claims, **characterized in that** the connection accumulator (100) is irreversibly connected to the container.

## Revendications

1. Collecteur de raccordement (100) sur un réservoir de silo, un réservoir sous pression ou similaire, en tant que dispositif destiné à relier le réservoir à au moins deux équipements supplémentaires, le collecteur de raccordement (100) comprenant au moins deux raccordements pour les équipements supplémentaires au moins au nombre de deux, une plaque de fixation (28) du collecteur de raccordement (100) présentant une zone (10) ayant une forme correspondant à une zone d'appui (30) d'une ouverture (12) du réservoir, et l'ouverture (12) pouvant être fermée avec le collecteur de raccordement (100), ce pour quoi le collecteur de raccordement (100) peut être relié au réservoir mécaniquement ou par vis et compression, **caractérisé en ce que**
a) la forme de la plaque de fixation (28) du collecteur de raccordement (100) est adaptée à la forme du réservoir et est concave ou convexe,
b) la plaque de fixation (28) présente la zone (10) sur sa circonférence extérieure,
c) la zone (10) du collecteur de raccordement (100) est un chanfrein (16) façonné au tour,
d) la zone (10) du collecteur de raccordement (100) correspond à la zone d'appui (30) de l'ouverture (12) d'une enveloppe cylindrique (22) du réservoir,
e) le collecteur de raccordement (100) est soudé sur le réservoir,
f) les raccordements étant des raccords à souder (ESₙ) qui, dans la zone de pied, présentent des brides à souder (EFₙ) qui présentent différentes épaisseurs de paroi et différents diamètres, et les raccords à souder (ESₙ) présentant différentes épaisseurs de paroi et longueurs et différents diamètres, et étant disposés sur différents rayons (14) du collecteur de raccordement (100), et au moins un raccord à souder (ESn) engrenant, avec sa bride à souder (EFₙ), dans la zone (10) du collecteur de raccordement (100), et
g) la bride à souder (EFₙ) au moins au nombre de un présente également un chanfrein (24, 26).

2. Dispositif selon la revendication 1, **caractérisé en ce qu'**au moins un raccord à souder (ESn) présente des alésages (18) sur un diamètre paramétrable.

3. Dispositif selon une des revendications précédentes, **caractérisé en ce qu'**au moins un raccord à souder (ESn) n'est pas disposé perpendiculairement au collecteur de raccordement (100).

4. Dispositif selon une des revendications précédentes, **caractérisé en ce que** le collecteur de raccordement (100) est une pièce en fonte.

5. Dispositif selon une des revendications précédentes, **caractérisé en ce que** le collecteur de raccordement (100) est raccordé au réservoir de façon réversible.

6. Dispositif selon une des revendications précédentes, **caractérisé en ce que** le collecteur de raccordement (100) est raccordé au réservoir de façon irréversible.
